# EUROPÄISCHE PATENTSCHRIFT

(11) **EP 0 912 302 B1**
(45) Veröffentlichungstag und Bekanntmachung des Hinweises auf die Patenterteilung: **19.04.2000**
(21) Anmeldenummer: 97927137.6
(22) Anmeldetag: 05.06.1997
(51) Int. Cl.: B26D 1/46, B26F 1/38

(54) **KONTURSCHNEIDMASCHINE**
CONTOUR CUTTING MACHINE
MACHINE A DECOUPER LES CONTOURS

(30) Priorität: 24.06.1996 DE 29610945 U
(43) Veröffentlichungstag der Anmeldung: 06.05.1999
(73) Patentinhaber: Fecken-Kirfel GmbH & Co. Maschinenfabrik, 52070 Aachen (DE)
(72) Erfinder: HACKBARTH, Jan, D-52134 Herzogenrath (DE); SCHIFFLER, Claus, D-52074 Aachen (DE)
(74) Vertreter: Selting, Günther, Dipl.-Ing.
(86) Internationale Anmeldenummer: EP9702916
(87) Internationale Veröffentlichungsnummer: WO9749530

(56) Entgegenhaltungen:
- DE-A- 2 149 257
- DE-A- 3 444 612
- FR-A- 2 613 978
- GB-A- 2 206 521

## Beschreibung

Die Erfindung betrifft eine Konturschneidmaschine zum Schneiden von Gegenständen, wie beispielsweise Schaumstoffblöcken, Watte, Kunststoff, Gummi oder Kork, mit einem umlaufenden endlosen Messerband.

Eine Konturschneidmaschine, von der der Oberbegriff des Anspruchs 1 ausgeht, ist bekannt aus DE 23 29 238 C2. Diese Maschine weist einen Tisch zur Aufnahme des Werkstückblocks auf und einen relativ zu dem Tisch verfahrbaren Ständer. An dem Ständer sind zu beiden Seiten des Tisches in der Höhe verfahrbare Schlitten angeordnet. Ein endloses Messerband läuft um mehrere Messerscheiben um, wobei jeweils eine Messerscheibe an einem der verfahrbaren Schlitten angebracht ist und die übrigen Messerscheiben maschinenfest sind. Das Band verläuft in einer geschlossenen Schleife, wobei ein erster Schleifenteil zwischen den beiden höhenverfahrbaren Messerscheiben verläuft und dort einen Schneidtrum bildet. Der erste Schleifenteil hat die Form eines Rechtecks und von ihm geht der zweite Schleifenteil ab, der um eine fünfte Messerscheibe herumführt und dem Längenausgleich des Messerbandes bei unterschiedlichen Schneidhöhen dient. An der fünften Messerscheibe greift eine Spannvorrichtung zum Einstellen des Bandzuges an. Zu beiden Enden des Schneidtrums sind an den jeweiligen Schlitten Verdreheinrichtungen vorgesehen, mit denen die Ebene des Messerbandes verdreht werden kann, um den Schneidwinkel zu variieren. Bei der beschriebenen Bandführung in zwei ineinander übergehenden Schleifenteilen liegt das Messerband an insgesamt vier Messerscheiben mit seiner Innenseite an und an einer der Messerscheiben mit seiner Außenseite. Dies hat zur Folge, daß das Messerband bei seinem kontinuierlichen Umlauf wechselnde Biegungen erfährt, und zwar zu seiner Innenfläche hin und zu seiner Außenfläche. Durch diese wechselnden Biegebeanspruchungen in Verbindung mit den durch die Dreheinrichtungen hervorgerufenen Torsionsbeanspruchungen und die Bandspannung in Längsrichtung erfolgt eine starke mechanische Belastung des Messerbandes mit der Folge, daß Brüche des Messerbandes auftreten können und die Lebensdauer des Messerbandes herabgesetzt wird.

Eine Konturschneidmaschine mit einem Schneiddraht mit ähnlicher Messerführung ist bekannt aus GB 2 206 521 A. Bei dieser Maschine verläuft der Schneiddraht durch einander berührende Schleifen um Rollen, die ihn abwechselnd in die eine und in die andere Richtung biegen.

In EP 0 390 939 B1 ist eine Konturschneidmaschine beschrieben, die ein oszillierend angetriebenes Messerband aufweist. Die Enden des Messerbandes sind mit einem Seil verbunden. Das Messerband und das Seil bilden gemeinsam eine endlose Schleife aus zwei ineinander übergehenden Schleifenteilen. Für die Führung dieser Schleife sind mindestens sechs Rollen in Form von Messerscheiben und Seilscheiben erforderlich. Die Schleife verläuft auch hier um Scheiben, die das Band bzw. das Seil abwechselnd in die eine und die andere Richtung biegen.

Schließlich ist aus DE 34 44 612 C2 eine Konturschneidmaschine bekannt, bei der der Werkstücktisch aus zwei in einer gemeinsamen Ebene angeordneten Förderbändern besteht, die synchron angetrieben sind und einen Spalt für den Durchgang eines Schneiddrahts bilden. Der Schneiddraht verläuft um vier Scheiben, die an einem insgesamt verschiebbaren und schwenkbaren Rahmen angebracht sind. Hierbei bildet die Drahtführung eine einzige geschlossene Schleife. Beim Konturschneiden muß der gesamte Rahmen, der eine große Massenträgheit hat, bewegt werden.

Der Erfindung liegt die Aufgabe zugrunde, eine Konturschneidmaschine mit endlosem, kontinuierlich umlaufendem Messerband zu schaffen, bei der zur Positionierung des Schneidtrums geringe Massen bewegt werden müssen und bei der das Messerband relativ geringen Beanspruchungen unterliegt und daher eine große Lebensdauer hat.

Die Lösung dieser Aufgabe erfolgt erfindungsgemäß mit den Merkmalen des Anspruchs 1.

Bei der erfindungsgemäßen Konturschneidmaschine verläuft das Messerband in Form von zwei ineinander übergehenden Schleifen, die sich an der die Schleifen verbindenden Messerscheibe überlappen. Die erste Schleife ist generell rechteckig und enthält vier Messerscheiben, nämlich zwei feste Messerscheiben und zwei gemeinsam verschiebbare Messerscheiben, zwischen denen der Schneidtrum verläuft. Von der ersten Schleife geht eine zweite Schleife als Ausgleichsschleife ab, die um eine fünfte Messerscheibe herumführt. Dadurch wird erreicht, daß die Gesamtlänge des Bandzuges bei jeder Stellung der verschiebbaren Messerscheiben konstant bleibt. Erfindungsgemäß ist das Messerband um diejenige verschiebbare Messerscheibe, die die beiden Schleifen verbindet, mit einem Umschlingungswinkel von etwa 270° herumgeführt, wobei an jeder Messerscheibe die gleiche Fläche des Messerbandes anliegt. Auf diese Weise wird erreicht, daß das Messerband bei seinem gesamten Umlauf durch die beiden Schleifen hindurch stets nur in derselben Richtung gebogen wird. Es findet daher während des Messerumlaufs kein Biegewechsel statt. Da das Messer stets nur in eine Richtung gebogen wird (und nicht in Gegenrichtung), ist die mechanische Beanspruchung des Messerbandes eine reine Schwellbeanspruchung und damit vergleichsweise gering, so daß die Lebensdauer des Messerbandes wesentlich länger ist als im Falle von Biegewechseln.

Der erfindungsgemäße Verlauf des Messerbandes ist bei Konturschneidmaschinen mit jeglicher Ausrichtung des Schneidtrumes anwendbar, also bei solchen Maschinen, bei denen der Schneidtrum senkrecht verläuft, und auch bei Maschinen, bei denen er horizontal verläuft.

Schließlich ist es auch möglich, den gesamte Werkzeugträger verstellbar bzw. kippbar zu machen, so daß der Schneidtrum schräg zur Vertikalen verläuft.

Im folgenden wird unter Bezugnahme auf die Zeichnungen ein Ausführungsbeispiel der Erfindung näher erläutert.

Es zeigen:
- Fig. 1: eine Frontansicht der Konturschneidmaschine,
- Fig. 2: eine Draufsicht der Maschine,
- Fig. 3: eine schematische Darstellung des Messerbandverlaufs bei einer ersten Stellung des Schneidtrums,
- Fig. 4: eine Darstellung des Messerbandverlaufs bei einer zweiten Stellung des Schneidtrums und
- Fig. 5: eine Ansicht derjenigen Messerscheibe, um die das Band mit großem Umschlingungswinkel umläuft.

Die Konturschneidmaschine dient zum Schneiden von Blöcken 10 aus Schaumstoff oder ähnlichem Material. Der Block 10 wird auf einen Werkstückträger 11 gelegt, der aus zwei in einer gemeinsamen Ebene angeordneten Förderbändern 12,13 besteht, die zueinander synchron antreibbar sind und in Richtung X fördern. Zwischen den hintereinander angeordneten Förderbändern 12,13 befindet sich ein Spalt 14 für den Durchgang des Messerbandes. Die beiden Förderbänder 12,13 können von einem gemeinsamen Motor 15 angetrieben werden.

Der Werkstückträger 11 wird von einem maschinenfesten Rahmen 16 umgriffen, der einen unterhalb des Werkstückträgers 11 verlaufenden unteren Balken 17 und einen parallel hierzu verlaufenden oberen Balken 18 aufweist. Längs dieser Balken ist jeweils ein Schlitten 19,20 in Y-Richtung verfahrbar. Die beiden Schlitten 19,20 sind synchron zueinander angetrieben, so daß sie stets gleiche Positionen in Y-Richtung einnehmen.

Die Schlitten 19,20 tragen jeweils eine Drehvorrichtung 21 mit einem Schlitz, durch der das Messerband 22 hindurchläuft. Diese Drehvorrichtungen 21 führen das Messerband und sie sind derart gesteuert, daß die Fläche des Messerbandes 22 im Schneidtrum 23 auf einen gewünschten Anstellwinkel eingestellt werden kann, beispielsweise den Tangentenwinkel an die herzustellende Schneidkontur.

An dem oberen Schlitten 20 ist eine Messerscheibe 30 gelagert und an dem unteren Schlitten 19 eine Messerscheibe 31. Von der Messerscheibe 31 verläuft das Messerband 22 zu einer feststehenden Messerscheibe 32, die an dem Werkzeugträger 16 gelagert ist und von einem Motor 24 angetrieben wird. Von der Messerscheibe 32, die auf gleicher Höhe wie die Messerscheibe 31 angeordnet ist, verläuft das Messerband 22 senkrecht nach oben zu einer weiteren am Werkzeugträger 16 gelagerten Messerscheibe 33, wo es um etwa 90° umgelenkt wird. Von der Messerscheibe 33 verläuft das Messerband 22 oberhalb der Messerscheibe 30 zu einer fünften Messerscheibe 34, die am Ende des oberen Balkens 18 angeordnet ist. Zwischen den Messerscheiben 33 und 34 ist der Wagen 20 in Y-Richtung verschiebbar.

In Fig. 3 ist der Verlauf des Messerbandes 22 bei einer bestimmten Y-Position des Schneidtrums 23 dargestellt. Im Schneidtrum 23 wird das Messerband in Pfeilrichtung von oben nach unten bewegt. Der Schneidtrum 23 bildet mit den Bandabschnitten 25,26,27 eine erste rechteckige Schleife 28. An den Bandabschnitt 27 schließt sich ein zu der Messerscheibe 34 führender Bandabschnitt 29 an, der zusammen mit dem von der Messerscheibe 34 zur Messerscheibe 30 führenden Bandabschnitt 35 die zweite Schleife 36 bildet, die eine Ausgleichsschleife darstellt. Die Schleife 36 erstreckt sich von der oberen linken Ecke der Schleife 28 nach außen und ihre vertikale Erstreckung (Schleifenhöhe) ist wesentlich kleiner als diejenige der ersten Schleife 28 und im wesentlichen auf den Durchmesser der Messerscheibe 34 beschränkt.

Der untere Bandabschnitt 35 der Schleife 36 führt horizontal von unten her an die Messerscheibe 30 heran. Um diese Messerscheibe 30 verläuft das Messerband in einem Umschlingungswinkel von etwa 270°, so daß es über die Messerscheibe 30 läuft und dann nach unten in den Schneidtrum 23 übergeht. Damit die Bandabschnitte 27 und 29 nicht mit dem die Messerscheibe 30 umschlingenden Bandabschnitt kollidieren, ist zweckmäßigerweise die Messerscheibe 33 etwas höher angeordnet als die Messerscheibe 30.

Fig. 5 zeigt eine Darstellung der Messerscheibe 30. Während alle übrigen Messerscheiben in einer gemeinsamen Ebene liegen, ist die Messerscheibe 30 hierzu schräggestellt, damit der abgehende Schneidtrum 23 nicht mit dem hinlaufenden Bandabschnitt 35 kollidiert.

Sämtliche Messerscheiben sind mit einer balligen Umfangsfläche versehen, um zu verhindern, daß das Messerband von der Messerscheibe abgleitet. Vorteilhafterweise ist die Umfangsfläche Teil einer Kugelfläche. Dies bedeutet, daß man sich die Messerscheibe aus einer Vollkugel ausgeschnitten denken kann.

Aus den Fign. 3 und 4 ist ersichtlich, daß die beiden Schleifen 28,36 einen geschlossenen Messerband-Umlauf bilden, und daß diese Umlauflänge konstant bleibt, wenn sich die Position des Schneidtrums 23 in Y-Richtung ändert. Um dem Messerband die erforderliche Bandspannung in Längsrichtung zu verleihen, greift an der Messerscheibe 34 eine Spannvorrichtung 37 an.

Die Messerscheiben 30,31,32,33 der ersten Schleife 28 sind generell in Form eines Rechteckes angeordnet und die Messerscheiben 30,33,34 sind im wesentlichen auf gleicher Höhe angeordnet.

Der Bandumlauf kann mit nur fünf Messerscheiben realisiert werden, jedoch schließt dies nicht aus, daß ggf. mehr Messerscheiben vorhanden sind. Wichtig ist, daß das Messerband an jeder der Messerscheiben seines Umlaufs in gleicher Richtung gebogen wird, so daß Biegewechsel vermieden werden.

## Patentansprüche

1. Konturschneidmaschine mit einem über Messerscheiben (30-34) umlaufenden endlosen Messerband (22), das in zwei ineinander übergehenden Schleifen (28,36) verläuft, wobei eine erste Schleife (28) um zwei feste Messerscheiben (32,33) und zwei gemeinsam verschiebbare Messerscheiben (30,31) herumführt und eine zweite Schleife (36) um eine weitere Messerscheibe (34) herumführt,
**dadurch gekennzeichnet,**
daß das Messerband (22) um diejenige verschiebbare Messerscheibe (30), die die beiden Schleifen (28,36) verbindet, mit einem Umschlingungswinkel von etwa 270° herumgeführt ist, wobei an jeder Messerscheibe (30-34) die gleiche Fläche des Messerbandes (22) anliegt.

2. Konturschneidmaschine nach Anspruch 1, dadurch gekennzeichnet, daß die die Schleifen (28,36) verbindende Messerscheibe (30) gegenüber der Ebene, in der die übrigen Messerscheiben verlaufen, schräggestellt ist, um den hinlaufenden Bandabschnitt (35) und den abgehenden Schneidtrum (23) kollisionsfrei aneinander vorbei zu führen.

3. Konturschneidmaschine nach Anspruch 1 oder 2, dadurch gekennzeichnet, daß die verschiebbaren Messerscheiben (30,31) an synchron verfahrbaren Schlitten (19,20) angebracht sind, welche jeweils eine Drehvorrichtung (21) zum Verdrehen des Messerbandes (22) im Schneidtrum (23) tragen.

4. Konturscheidmaschine nach einem der Ansprüche 1-3, dadurch gekennzeichnet, daß die Messerscheiben an einem maschinenfesten Werkzeugträger (16) gelagert sind, und daß als Auflager für das Schneidgut zwei durch einen Spalt (14) für den Durchgang des Messerbandes (22) getrennte Förderbänder (12,13) vorgesehen sind.

## Claims

1. A contour cutting machine comprising a circulating endless bandknife (22) guided around bandknife pulleys (30-34) and extending in two loops (28,36) merging into each other, a first loop (28) being guided around two fixed bandknife pulleys (32,33) and around two bandknife pulleys (30,31) arranged to be displaced together, and a second loop (36) being guided around a further bandknife pulley (34),
**characterized in**
that said bandknife (22) is guided at a looping angle of substantially 270° around that displaceable bandknife pulley (30) which connects the two loops (28,36), with all bandknife pulleys (30-34) being contacted by the same surface of the bandknife (22).

2. The contour cutting machine according to claim 1, characterized in that said bandknife pulley (30) connecting said loops (28,36) is oriented at an inclination relative to the plane of the other bandknife pulleys so as to guide the incoming bandknife portion (35) and the outgoing cutting strand (23) past each other without collision.

3. The contour cutting machine according to claim 1 or 2, characterized in that said displaceable bandknife pulleys (30,31) are arranged on synchronously moveable carriages (19,20) which are each provided with a rotating device (21) for rotating the bandknife (22) in the cutting strand (23).

4. The contour cutting machine according to any one of claims 1-3, characterized in that the bandknife pulleys are supported on a worktool carrier (16) fixed to the machine, and that two conveyor belts (12,13), separated from each other by a gap (14) for the passage of the bandknife (22), are provided as a support for the material to be cut.

## Revendications

1. Machine à découper les contours comportant un ruban de découpe sans fin (22) tournant en appui sur des disques de découpe (30-34), lequel ruban se déploie en deux boucles (28, 36) passant de l'une à l'autre, une première boucle (28) contournant deux disques de découpe (32, 33) et deux disques de découpe déplaçables en commun (30, 31) et une deuxième boucle (36) contournant un autre disque de découpe (34),
**caractérisée en ce que**
le ruban de découpe (22) contourne le disque de découpe déplaçable (30) qui relie les deux boucles (28, 36) sur un angle de contact d'environ 270°, la même face du ruban de découpe (22) étant appliquée sur chaque disque de découpe (30-34).

2. Machine à découper les contours selon la revendication 1, caractérisée en ce que le disque de découpe (30) reliant les boucles (28, 36) est incliné par rapport au plan dans lequel tournent les autres disques de découpe, pour guider sans collision entre elles les parties de ruban arrivant (35) et partant (23) dans la zone de découpe.

3. Machine à découper les contours selon la revendication 1 ou 2, caractérisée en ce que les disques de découpe (30, 31) sont placés sur des chariots (19, 20) déplaçables en synchronisme, qui portent chacun un dispositif vireur (21) destiné à gauchir le ruban de découpe (22) dans la zone de découpe (23).

4. Machine à découper les contours selon l'une des revendications 1 à 3, caractérisée en ce que les disques de découpe (30, 31) sont placés sur un porte-outil (16) fixé à la machine et en ce que deux bandes transporteuses (12, 13) séparées par une fente (14) pour le passage du ruban de découpe (22) sont prévues comme support pour le produit à découper.
